# EUROPÄISCHE PATENTSCHRIFT

(11) **EP 2 057 309 B1**
(45) Veröffentlichungstag und Bekanntmachung des Hinweises auf die Patenterteilung: **10.10.2012**
(21) Anmeldenummer: 07723883.0
(22) Anmeldetag: 02.04.2007
(51) Int. Cl.: D01G 1/04

(54) **ROTORDÜSEKONVERTER**
ROTATING-NOZZLE CONVERTER
CONVERTISSEUR À BUSE ROTATIVE

(30) Priorität: 29.08.2006 DE 102006040285
(43) Veröffentlichungstag der Anmeldung: 13.05.2009
(62) Teilanmeldung aus: 11003356.0
(73) Patentinhaber: Schmidt & Heinzmann GmbH & Co. KG, 76646 Bruchsal (DE)
(72) Erfinder: SCHEDUKAT, Nils, 52062 Aachen (DE); RAMAKERS, Richard, NL-6267 Cadier en Keer (NL); GRIES, Thomas, 52072 Aachen (DE); BRÜSSEL, Richard, 75056 Sulzfeld (DE)
(74) Vertreter: Daub, Thomas
(86) Internationale Anmeldenummer: PCT/EP2007/002942
(87) Internationale Veröffentlichungsnummer: WO 2008/025382

(56) Entgegenhaltungen:
- DE-C- 674 105
- GB-A- 641 262
- US-A- 2 173 789
- US-A- 2 607 418
- US-A- 3 119 294

## Beschreibung

### Stand der Technik

Die Erfindung betrifft einen Rotordüsekonverter zum Konvertieren von einem oder mehreren Endlosgarn/en in Stapelfasern.

Aus der US 3 119 294 A und der der GB 641,262 ist bereits ein Rotordüsekonverter zum Konvertieren von einem oder mehreren Endlosgarn/en in Stapelfasern, mit einer Rotordüse, welche einen Rotor aufweist, und einer Schneide, wobei der Rotor einen Kanal zur Durchführung des Garns aufweist und die Düsenfunktion in den Rotor integriert ist, bekannt.

Für neue Entwicklungen im Bereich der Medizintextilien und technischen Textilien, im Materialbereich einerseits und im Produktbereich andererseits, werden Stapelfasern aus Endlosgarnen benötigt. Der hohe Preis der Rohstoffe und die Materialeigenschaften bedingen, dass bekannte Verfahren aufgrund des Massendurchsatzes oder der erforderlichen Sprödigkeit des Fasermaterials nicht angewandt werden können. Meist werden die Fasern von Hand geschnitten. Dabei werden sowohl die Ansprüche an die Stapellänge, die Kosten wie auch an die Reinheit nicht erfüllt.

Der Erfindung liegt daher insbesondere die Aufgabe zugrunde, einen Konverter zu schaffen, mit dem Fasern bzw. Garne optimal geschnitten werden können.

Die Aufgabe wird erfindungsgemäß durch einen Rotordüsekonverter gemäß Anspruch 1 gelöst, wobei weitere Ausgestaltungen der Erfindungen den Ansprüchen 2 bis 23 entnommen werden können.

Die Erfindung bezieht sich auf einen Rotordüsekonverter zum Konvertieren von einem oder mehreren Endlosgarn/en in Stapelfasern mittels einer Rotordüse und einer Schneide, wobei die Düsenfunktion in den Rotor integriert ist und das Garn um einen Winkel von weniger als 90° umgelenkt wird. Unter einer Schneide soll hier bevorzugt eine Klinge mit zumindest einer Schneidkante verstanden werden. Die Rotordüse saugt den Faserstrang selbst an und fördert ihn mittels eines zugeführten Gasstroms, vorzugsweise mittels Luft, mit derselben Geschwindigkeit, mit welcher das Endlosgarn zugeführt wird, zu einem Düsenaustritt des Rotors. Durch die Unterdruckbeaufschlagung im Einzugsbereich und das Transportieren mittels eines Luftstroms zu den Schneiden wird der Faden vorteilhafterweise über den gesamten Transportweg gerade ausgerichtet. Ferner ermöglicht das Selbstansaugen der Düse eine Integration des Rotordüsekonverters in einen laufenden Prozess zur Weiterverarbeitung der Stapelfasern und senkt den Luftverbrauch des Konverters gegenüber einer getrennten Anordnung von Düse und Rotor. Eine so genannte In-Line-Schaltung ist wichtig, um die Reinheit des Materials zu gewährleisten und Garnschädigungen durch Spulvorgänge, Nachkristallisation, Lagerung und Transport zu vermeiden. Gleichzeitig wird der Prozess durch Zusammenfassen einzelner Stufen produktiver. Es sind dadurch eine höhere Prozessgeschwindigkeit und die Einsparung von Kosten möglich. Indem das Garn um einen Winkel von weniger als 90° umgelenkt wird, können alle Fasertypen verarbeitet werden.

Die Umlenkung des Garns führt zu einem Austritt des Garns an einem äußeren Rand bzw. einer Stirnseite der Rotordüse, wodurch das Garn mit einer erhöhten Geschwindigkeit bewegt und geschnitten wird.

Vorteilhafterweise ist eine zweite Schneide vorgesehen. Vorzugsweise wirkt diese als Gegenschneide zur ersten Schneide. Die Ausgestaltung ermöglicht ein Trennen von Fasern mit weichelastischer und zäher Beschaffenheit, da die beiden Schneiden ausreichend Kraft entwickeln, um auch zähe Fasern zu schneiden, wobei die zweite Schneide einen Gegendruck zu dem von der ersten Schneide entwickelten Druck aufbringt.

Es wird vorgeschlagen, dass die zweite Schneide drehbar gelagert ist. Aufgrund der Rotation der zweiten Schneide sind die beiden Schneiden nicht ständig in Kontakt. Hierdurch wird die Entstehung von Wärme vermieden, da sich die beiden Schneiden nur einmal pro Umdrehung des Rotors berühren.

Ferner wird vorgeschlagen, dass die zweite Schneide am Rotor befestigt ist. Dies ermöglicht einen einfachen Aufbau des Konverters, da auf eine separate Lagerung der zweiten Schneide verzichtet werden kann. Die zweite Schneide kann ein Aufsatzblech sein, das auf einer Fläche des Rotordüsekonverters, bevorzugt einer Stirnseite des Rotordüsekonverters, in der auch zumindest eine Austrittsöffnung des Garns angeordnet ist, auf deren gesamter Erstreckung aufgebracht ist und zumindest eine Aussparung aufweist, die die Austrittsöffnung freigibt und die an ihren Rändern schneidenartig ausgeformt ist.

Es wird vorgeschlagen, dass die zweite Schneide segmentartig eine Stirnseite der Rotordüse überdeckt. Hierbei ist als Stirnseite die Seite der Rotordüse definiert, an der die Austrittsöffnung des Endlosgarns angeordnet ist. Segmentartig bedeutet in diesem Zusammenhang, dass die zweite Schneide nur einen Teilbereich der Stirnseite des Rotordüsekonverters überdeckt und große Teile der Gesamtfläche frei bleiben. Vorteilhafterweise ist die zweite Schneide als Blechteil ausgebildet, das an der der Austrittsöffnung des Garns zugewandten Seite schneidenartig angeschrägt ist. Darüber hinaus ist dieses Blechteil leicht und kostengünstig herstellbar bzw. austauschbar.

Ferner ist es von Vorteil, wenn eine Schneidkante der zweiten Schneide eine Sekante zu einer Austrittsöffnung des Garns bildet. Vorteilhafterweise ist die Schneidkante der zweiten Schneide an einer Seite der Austrittsöffnung des Garns angeordnet, die bei einer Ausführung eines Schnitts, in einer Projektionsdarstellung gesehen, gegenüber der Seite liegt, an der die erste Schneide angeordnet ist. Hierdurch wird eine gleich bleibende und gute Schnittqualität gewährleistet.

Des Weiteren kann es vorteilhaft sein, wenn zumindest eine Schneidkante der ersten Schneide und zumindest eine Schneidkante der zweiten Schneide in zumindest einem Betriebsmodus in einer gemeinsamen Ebene liegen, wodurch der Schnitt des Garns korrekt und µm-genau ausgeführt werden kann.

Eine hohe Kraftentwicklung zum Schneiden des Garns kann erreicht werden, wenn in zumindest einem Betriebsmodus die erste Schneide und die zweite Schneide gegeneinander vorgespannt sind. Der Betriebsmodus stellt bevorzugt einen Schneidevorgang dar.

Besonders vorteilhaft kann es sein, wenn zumindest eine Schneidkante der ersten Schneide und zumindest eine Schneidkante der zweiten Schneide eine Verkippung zueinander aufweisen, die dazu vorgesehen ist, bei einem Schneidvorgang mittels der Schneidkanten eine Kraftkomponente zwischen den Schneiden einzustellen. Dadurch kann insbesondere eine Spannung zwischen den Schneiden aufgebaut und/oder auch eine Veränderung einer Kraftkomponente bzw. einer Spannung während eines Schnittvorgangs erreicht werden. Durch die Verkippung kann ein optimales und gleichzeitig schonendes Schneideergebnis erzielt werden. Es wird eine stufenlose Kraftänderung bei einer Bewegung entlang der Schneidkanten im Schneideprozess erreicht, durch die die Faser bei einem Einfädelprozess beschädigungslos gehandhabt wird. Ferner können Schwingungen der Schneiden, hervorgerufen durch ein Aufeinandertreffen der Schneiden im Schneideprozess, vermindert werden. Alternativ oder zusätzlich kann eine Einführschräge vorgesehen sein, die in zumindest einem Bereich einer Schneidkante angeordnet ist und auf einer Seite liegt, die der anderen Schneidkante zugewandt ist. Dadurch kann ein besonders weicher Übergang zu Beginn der Überschneidung der Schneidkanten erreicht werden.

In einer weiteren Ausgestaltung der Erfindung wird vorgeschlagen, dass zumindest eine Schneidkante eine Ausformung aufweist, die dazu vorgesehen ist, bei einem Schneidvorgang mittels der Schneidkanten eine Kraftkomponente zwischen den Schneiden einzustellen. Diese Ausformung soll insbesondere eine in Längsrichtung der Schneide ausgebildete Krümmung sein, die einen gleichen Effekt und die gleichen Vorteile wie die Verkippung bewirkt.

Ferner wird vorgeschlagen, dass die erste Schneide und die zweite Schneide dazu vorgesehen sind, einen Schnitt des Garns nach einem Scherenprinzip auszuführen. Unter "Scherenprinzip" soll hierbei verstanden werden, dass sich die beiden Schneiden unmittelbar vor dem Schnitt in einem Schneidepunkt berühren, der sich in einem Vorgang des Schneidens und somit bei einem aneinander Vorbeigleiten der Schneiden entlang der Längserstreckung der Schneidkanten bewegt. Dies ermöglicht einen exakten und geraden Schnitt der Fasern. Somit können auch zähe Fasern geschnitten werden. Bevorzugt arbeiten die beiden Schneiden nach dem Prinzip einer Schlagschere, wodurch eine große Kraftentwicklung zum Schneiden des Garns gewährleistet werden kann.

Vorteilhafterweise ist eine Einstellvorrichtung zur Einstellung wenigstens einer Schneide vorgesehen. Dadurch können beide Schneiden exakt aufeinander abgestimmt werden. Um die Fasern exakt schneiden zu können, müssen die Schneiden 1 µm genau ausgerichtet sein. Besonders vorteilhaft weist die Einstellvorrichtung einen zur elastischen Verformung vorgesehenen Teilbereich auf, wodurch konstruktiv einfach eine Feineinstellung einer Schneidenanordnung erreicht werden kann.

Es wird vorgeschlagen, dass eine Auffangvorrichtung für die Stapelfasern vorgesehen ist, wobei die Auffangvorrichtung einen Kasten und einen in den Kasten mündenden Schacht aufweist. Der Kasten kann auch durch eine weitere, dem Fachmann als sinnvoll dienende Auffangvorrichtung, wie beispielsweise einen Schacht, ersetzt werden. Diese Ausgestaltung ermöglicht, dass die geschnittenen bzw. abgeschlagenen Fasern direkt ohne Verunreinigungen in das entstehende Vlies bzw. Faserbett gelangen.

Ferner wird vorgeschlagen, dass der Schacht die Schneiden umgibt. Hiermit wird ein Wegfliegen der geschnittenen Fasern wirkungsvoll verhindert, wobei der Schacht als Düse wirkt.

Des Weiteren wird vorgeschlagen, dass die Auffangvorrichtung eine Absaugungseinrichtung aufweist, um die Entstehung eines Vlieses bzw. Faserbettes zu beschleunigen und insgesamt zu optimieren.

Außerdem wird vorgeschlagen, dass die Auffangvorrichtung eine Separiereinrichtung aufweist, welche die ausgeblasenen und geschnittenen Fasern von der Luft trennt.

Eine bevorzugte Weiterbildung besteht darin, dass eine Vorrichtung vorgesehen ist, die mehrere Rotordüsekonverter aufweist. Dadurch kann vorteilhaft eine hohe Durchsatzrate an geschnittenen Stapelfasern erreicht werden.

Eine kostengünstige Vorrichtung kann vorteilhaft erreicht werden, wenn ein Antrieb vorgesehen ist, welcher die Rotordüsekonverter mindestens teilweise antreibt.

Ferner ist es vorteilhaft, wenn es sich bei dem Antrieb um einen Umschlingungsantrieb mit einem Umschlingungsriemen handelt, welcher eine beidseitige Verzahnung aufweist. Dadurch kann konstruktiv einfach und kostengünstig eine synchron arbeitende Vorrichtung gestaltet werden. Der Umschlingungsriemen kann als Keil-, Flach-, oder Rundriemen, als Kette und/oder besonders vorteilhaft als Zahnriemen ausgebildet sein. Es ist aber auch ein anderer, dem Fachmann als zweckdienlich erscheinender Umschlingungsantrieb denkbar.

### Zeichnungen

Weitere Vorteile ergeben sich aus der folgenden Zeichnungsbeschreibung. In den Zeichnungen ist ein Ausführungsbeispiel der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

### Es zeigen:

- Fig. 1: einen Rotordüsekonverter in einer Vorderansicht mit einer feststehenden Schneide und einer rotierenden Gegenschneide,
- Fig. 2: einen Rotordüsekonverter gemäß Fig. 1 als Schnittdarstellung A-A,
- Fig. 3: einen Rotordüsekonverter in einem Längsschnitt,
- Fig. 4: eine Einstellvorrichtung für die Schneiden,
- Fig. 5: eine Auffangvorrichtung für die Stapelfasern in einer schematischen Darstellung mit einem Kasten und einem in den Kasten mündenden Schacht,
- Fig. 6: eine Vorrichtung mit mehreren Rotordüsekonvertern und
- Fig. 7: eine schematische Darstellung einer Verkippung und einer Ausformung der Schneiden.

### Beschreibung der Ausführungsbeispiele

Die Figuren 1 bis 3 zeigen einen Rotordüsekonverter 10 zum Konvertieren von einem Garn 12 in Stapelfasern. Es können sowohl mehrere Garn- bzw. Faserstränge als auch verschiedene Garn- bzw. Fasertypen gemischt werden. Der Rotordüsekonverter 10 umfasst eine Rotordüse 14, 16, welche einen Rotor 14 aufweist. Der Rotor 14 ist in mindestens einer Lagerung 50 drehbar gelagert und über einen Antrieb 52 in Rotation versetzbar. Im vorliegenden Ausführungsbeispiel handelt es sich vorzugsweise um einen Riemenantrieb, wobei in den Figuren 2 und 3 nur die Riemenführung 52 dargestellt ist. Es kann sich jedoch auch um jeden weiteren, einem Fachmann als sinnvoll erscheinenden Antrieb handeln.

Der Rotor 14 weist einen Kanal 54 zur Durchführung des Garns 12 auf. Im Kanal 54 ist gemäß Fig. 4 ein Zuführrohr 86 für das Garn 12 vorgesehen, welches feststehend ist, also nicht mit dem Rotor 14 mitrotiert. Das Garn 12 wird gemäß Fig. 3 im Rotor 14 um einen Winkel von weniger als 90° umgelenkt. In den Rotor 14 ist die Düsenfunktion integriert, wobei zur Erfüllung der Düsenfunktion eine Düseneinheit 16 dient. Die Düseneinheit 16 ist im Kanal 54 des Rotors 14 angeordnet. Die Düseneinheit 16 wird über einen abgedichteten Umlaufspalt 56 vorzugsweise mit Druckluft versorgt. Über den Luftstrom kann eine Kühlung erreicht werden und/oder die Feuchtigkeit im Konverter 10 und somit die Schnitteigenschaften des Garns 12 geregelt werden.

Eine Schneide 18 ist über eine unten näher beschriebene Halterung 58 feststehend vor dem Rotor 14 beziehungsweise vor einer Stirnseite 26 des Rotors angebracht. Zusätzlich ist eine zweite Schneide 20 vorgesehen, welche als Gegenschneide zur ersten Schneide 18 wirkt. Die zweite Schneide 20 ist drehbar gelagert. Im vorliegenden Ausführungsbeispiel ist die Schneide 20 am Rotor 14 befestigt und rotiert in Rotationsrichtung 90 mit dem Rotor 14 mit. Es ist jedoch auch vorstellbar, dass die zweite Schneide 20 an einem anderen Bauteil drehbar gelagert ist. Die Schneiden 18, 20 bestehen vorzugsweise aus Stahl, Hartmetall, Keramik oder einem Hybridwerkstoff aus beispielsweise einer beliebigen Mischung der zuvor genannten Materialien. Ferner können die Schneiden 18, 20 zusätzlich eine Beschichtung, beispielsweise aus einer Kohlenstoffverbindung, wie Diamant, aufweisen. Alternativ ist auch die Verwendung eines Lasers, insbesondere eines DiodenLasers, als Schneide denkbar.

Die zweite Schneide 20 ist oberhalb einer sich in der Stirnseite 26 befindenden Austrittsöffnung 22 des Garns 12 angeordnet, wobei die Austrittsöffnung 22 einen beliebigen Abstand zur Drehachse des Rotors aufweisen kann. Die erste, feststehende Schneide 18 ist derart vor dem Rotor 14 angeordnet, dass nach jeder vollen Drehung des Rotors 14 die Schneiden 18, 20 in einem µm-genau eingestellten Abstand ausgerichtet sind.

Das mit gleichmäßiger und/oder gestufter Geschwindigkeit, die auch über ein Stufenprogramm variierbar ist, zugeführte Garn 12 wird durch die Düseneinheit 16 in den Kanal 54 des Rotors 14 eingeführt. Das Garn 12 wird in dem Kanal 54 zu der Austrittsöffnung 22 geleitet und das offene Garnende wird aus der Austrittsöffnung 22 ausgetrieben. Bei jeder Umdrehung des Rotors 14 passiert die mitrotierende zweite Schneide 20 die feststehende erste Schneide 18, wobei das Garn 12 sich bei der Rotation zwischen die Schneiden 18, 20 zieht und geschnitten wird.

Die beiden Schneiden 18, 20 funktionieren wie eine Schere, insbesondere wie eine Schlagschere. Durch die Rotation der zweiten Schneide 20 müssen sich die beiden Schneiden 18, 20 immer wieder neu treffen. Um einen Schnitt des Garns 12 zu ermöglichen, sind die Schneiden 18, 20 in zwei unterschiedlichen Ebenen angeordnet, die parallel zueinander verlaufen. Als Grenzfall wäre auch möglich, dass die Schneiden 18, 20 in der gleichen Ebene angeordnet sind. Die als Schere wirkenden Schneidkanten 60, 62 der Schneiden 18, 20 liegen zum Zeitpunkt des Treffens und der Ausführung des Schnitts in einer Ebene. Hierbei haben die Schneiden 18, 20 bzw. die Schneidkanten 60, 62 zum Zeitpunkt des Schnitts immer nur jeweils einen Berührpunkt miteinander, der sich im Vorgang des Schneidens und somit bei einem aneinander Vorbeigleiten der Schneiden 18, 20 entlang der Längserstreckung der Schneidkanten 60, 62 bewegt.

Wie bereits erwähnt, müssen die beiden Schneiden 18, 20 mit ihren Schneidkanten 60, 62 µm-genau aufeinander abgestimmt sein, um einen exakten Schnitt der zähen Fasern 12, beispielsweise Aramidfasern, zu erzielen, damit die stoßempfindlichen Schneidenwerkstoffe keinen Schaden erleiden und eine hohe Lebensdauer der Schneiden 18, 20 erreicht werden kann. Hierzu ist ein Stellmittel 92 für die Schneiden 18, 20 vorgesehen, wobei das Stellmittel 92 zur Ausrichtung der Schneiden 18, 20 dient. Es ist beispielsweise an der Halterung 58 der zweiten Schneide 18 angeordnet. Mittels des Stellmittels 92 kann beispielsweise eine Verkippung und/oder eine Vorspannung der Schneiden 18, 20 eingestellt werden. In Fig. 7 ist eine schematische Darstellung der Verkippung exemplarisch, bezogen auf die zweite Schneide 20, gezeigt. Hierbei sind die Schneiden 18, 20 so eingestellt, dass beide Schneiden 18, 20 um eine jeweils durch die Längserstreckung ihrer Schneidkanten 60, 62 verlaufende Achse 98 mit dem gleichen Drehsinn verdreht sind. Dadurch wird eine großflächige Berührung der Schneidenflächen in der Längserstreckung der Schneiden 18, 20 unterbunden und die Schneidkanten 60, 62 berühren sich nur an einem Punkt, der sich im Schneidprozess entlang der Schneidkanten 60, 62 bewegt. Ferner ist zumindest eine Schneide 20 in einer weiteren Achse 100 mit einer Verkippung 94 gekippt angeordnet. Alternativ kann die Schneide 20 auch in einem Mittelpunkt 102 auf ihrer Auflagefläche verdreht werden. Hierbei kommt es zu einer Punktberührung der Schneidkanten 60, 62, die, unter Vernachlässigung der Verformung entlang der Längserstreckung der Schneidkanten 60, 62 durch die gegenseitig aufgebaute Spannung während des Schnitts, in einer Ebene liegen. Ferner ist eine Vorspannung gegeben, die die Spannung zwischen den Schneiden 18, 20 erhöht und somit die Schnittqualität verbessert. Alternativ zu dieser Verkippung kann auch an zumindest einer Schneide 20 eine Ausformung 96 in der Form einer Krümmung vorgesehen sein.

Fig. 4 zeigt eine Einstellvorrichtung 24, bei welcher der Rotor 14 der Rotordüse 14, 16 mindestens teilweise von einem feststehenden Bauteil 64 umgeben ist, welches die Halterung 58 für die erste Schneide 18 aufnimmt. Die Halterung 58 weist ein Verbindungselement 66 auf, an welchem über ein, im Wesentlichen in Richtung einer Querachse 68 verschiebbares Verstellelement 70 die erste Schneide 18 befestigt ist. Das Verbindungselement 66 weist eine von dem Verstellelement 70 zu der Schneide 18 verlaufende Steigung bzw. Schräge 72 von weniger als 4°, vorzugsweise 2° auf. In einer Ausnehmung 74 des Verbindungselements 66 ist ein Federelement, vorzugsweise eine Tellerfeder 76 oder ein Paket aus Tellerfedern 76, vorgesehen, das zusammen mit einer, an der Ausnehmung 74 vorgesehenen Aussparung 78, die einen Teilbereich 88 eines Verbindungselements bis auf ein Drittel seiner Breite auf ca. 11 mm reduziert, eine elastische Teilverformung des Verbindungselements 66 ermöglicht.

Wird das Verstellelement 70 entlang der Schräge 72 des Verbindungselements 66 verschoben, kann eine Grobeinstellung der Schneiden 18, 20 erreicht werden. Dabei entspricht beispielsweise eine Verschiebung von 3 mm ungefähr einer Änderung eines Spalts 80 zwischen den Schneidenkanten 60, 62 in seiner horizontalen Erstreckung von 100 µm. In der gewünschten Position wird das Verstellelement 70 fixiert. Zur Feineinstellung wird die Tellerfeder 76 verwendet, wodurch ein Schnittspalt auf eine Faserstärke eines Faserstrangs eingestellt werden kann. Über eine Änderung der Vorspannungskraft der Feder 76 wird über die Verformung des teilelastischen Verbindungselements 66 der Spalt 80 in seiner vertikalen Erstreckung angepasst. Dabei kann beispielsweise der Spalt 80 um 1 µm verändert werden, wenn die Feder 76 um 15° verstellt wird.

Nach dem Schnitt sollen die Fasern zur direkten Herstellung eines Vlieses bzw. eines Faserbetts dienen. Vorteilhafterweise sollten die geschnittenen bzw. abgeschlagenen Fasern direkt auf das entstehende Vlies bzw. Faserbett fallen. Die Stärke des zugeführten Druckluftstroms hat jedoch Auswirkungen auf das Fallen bzw. die Ablage der Fasern. Um ein Verwirbeln sowie Wegfliegen der geschnittenen und ausgeblasenen Fasern zu verhindern, ist erfindungsgemäß eine Auffangvorrichtung 28 gemäß Fig. 5 vorgesehen, die einen Kasten 30 und einen in den Kasten 30 mündenden Schacht 32 umfasst, wobei der Kasten 30 und der Schacht 32 einstückig ausgeführt sein können. Der Schacht 32 umgibt die Schneiden 18, 20 und verhindert somit ein Wegblasen der geschnittenen Fasern. Zusätzlich weist die Auffangvorrichtung 28 eine Absaugungseinrichtung 34 auf. In der Regel sind die geschnittenen Fasern schwerer als Luft und fallen automatisch nach unten. Falls dieser Automatismus gestört ist, kann die Absaugungseinrichtung 34 zum Beispiel durch Anlegen eines Vakuums unterstützend eingreifen. Zusätzlich ist eine Separiervorrichtung in der Form mindestens eines Leitblechs 36 vorgesehen, welches Luft und Fasern voneinander trennt.

Gemäß Fig. 6 ist auch eine Vorrichtung mit mehreren Rotordüsekonvertern 10 denkbar, wobei hier nur jeweils ein Rotordüsekonverter pro Reihe mit einem Bezugszeichen versehen ist. Die Rotordüsekonverter 10 können sich beispielsweise in entgegengesetzte Richtungen 82, 84 drehen, so dass ein Aufdrehen eines "gewundenen" bzw. "verdrehten" Faserstrangs möglich ist. Die Vorrichtung weist vorzugsweise einen gemeinsamen Antrieb 38 auf, der einen Teil bzw. alle Rotordüsekonverter 10 antreibt. Die Rotordüsekonverter 10 können beispielsweise gemäß Fig. 6 hintereinander bzw. zickzackförmig angeordnet sein, so dass als gemeinsamer Umschlingungsantrieb ein Umschlingungsriemen in Form eines Zahnriemens 38 mit beidseitiger Verzahnung in Frage kommt, welcher zwischen den beiden Reihen der Rotordüsekonverter 10 verläuft. In diesem Fall drehen sich die beiden Reihen jeweils in entgegengesetzten Richtungen 82, 84.

Der Rotordüsekonverter 10 dient nicht nur zum Konvertieren der Endlosgarne in Stapelfasern, sondern auch zum Dosieren der Fasermenge pro Zeiteinheit und/oder der gewünschten Länge der Faserstücke. Die Längeneinstellung ist über die Zuführgeschwindigkeit des Garns 12 und/oder die Rotationsgeschwindigkeit des Rotors 14 einstellbar, wobei auch eine stufenlose Dosierung möglich ist.

### Bezugszeichen

- 10: Rotordüsekonverter
- 12: Garn
- 14: Rotordüse (Rotor)
- 16: Rotordüse (Düseneinheit)
- 18: erste Schneide
- 20: zweite Schneide
- 22: Austrittsöffnung
- 24: Einstellvorrichtung
- 26: Stirnseite
- 28: Auffangvorrichtung
- 30: Kasten
- 32: Schacht
- 34: Absaugungseinrichtung
- 36: Separiereinrichtung (Leitblech)
- 38: Umschlingungsriemen
- 40: Konverter

- 50: Lagerung
- 52: Antrieb (Riemenführung)
- 54: Kanal
- 56: Umlaufspalt
- 58: Halterung
- 60: Schneidkante (erste Schneide)
- 62: Schneidkante (zweite Schneide)
- 64: feststehendes Bauteil
- 66: Verbindungselement
- 68: Querachse
- 70: Verstellelement
- 72: Schräge
- 74: Ausnehmung
- 76: Tellerfeder
- 78: Aussparung
- 80: Spalt
- 82: Drehrichtung
- 84: Drehrichtung

- 86: Zuführrohr
- 88: Teilbereich
- 90: Rotationsrichtung
- 92: Stellmittel
- 94: Verkippung
- 96: Ausformung
- 98: Achse
- 100: Achse
- 102: Mittelpunkt

## Patentansprüche

1. Rotordüsekonverter (10) zum Konvertieren von einem oder mehreren Endlosgarn/en (12) in Stapelfasern, mit einer Rotordüse (14, 16), welche einen Rotor (14) aufweist, und einer Schneide (18), wobei der Rotor (14) einen Kanal (54) zur Durchführung des Garns (12) aufweist und die Düsenfunktion in den Rotor (14) integriert ist **dadurch gekennzeichnet, dass**
das Garn in dem Rotor (14) um einen Winkel von weniger als 90° umgelenkt wird.

2. Rotordüsekonverter nach Anspruch 1, **gekennzeichnet durch**
eine zweite Schneide (20).

3. Rotordüsekonverter nach Anspruch 2, **dadurch gekennzeichnet, dass**
die zweite Schneide (20) dazu vorgesehen ist, als Gegenschneide zur ersten Schneide (18) zu wirken.

4. Rotordüsekonverter nach Anspruch 2 oder 3, **dadurch gekennzeichnet, dass**
die zweite Schneide (20) drehbar gelagert ist.

5. Rotordüsekonverter zumindest nach Anspruch 2, **dadurch gekennzeichnet, dass**
die zweite Schneide (20) am Rotor (14) befestigt ist.

6. Rotordüsekonverter zumindest nach Anspruch 2, **dadurch gekennzeichnet, dass**
die zweite Schneide (20) segmentartig eine Stirnseite (26) der Rotordüse (14, 16) überdeckt.

7. Rotordüsekonverter zumindest nach Anspruch 2, **dadurch gekennzeichnet, dass** eine Schneidkante (62) der zweiten Schneide (20) eine Sekante zu einer Austrittsöffnung (22) des Garns (12) bildet.

8. Rotordüsekonverter zumindest nach Anspruch 2, **dadurch gekennzeichnet, dass** zumindest eine Schneidkante (60) der ersten Schneide (18) und zumindest eine Schneidkante (62) der zweiten Schneide (20) in zumindest einem Betriebsmodus in einer gemeinsamen Ebene liegen.

9. Rotordüsekonverter zumindest nach Anspruch 2, **dadurch gekennzeichnet, dass** in zumindest einem Betriebsmodus die erste Schneide (18) und die zweite Schneide (20) gegeneinander vorgespannt sind.

10. Rotordüsekonverter zumindest nach Anspruch 9, **dadurch gekennzeichnet, dass** zumindest eine Schneidkante (60) der ersten Schneide (18) und zumindest eine Schneidkante (62) der zweiten Schneide (20) eine Verkippung (94) zueinander aufweisen, die dazu vorgesehen ist, bei einem Schneidvorgang mittels der Schneidkanten (60, 62) eine Kraftkomponente zwischen den Schneiden (18, 20) einzustellen.

11. Rotordüsekonverter zumindest nach Anspruch 9, **dadurch gekennzeichnet, dass** zumindest eine Schneidkante (60) eine Ausformung (96) aufweist, die dazu vorgesehen ist, bei einem Schneidvorgang mittels der Schneidkanten (60, 62) eine Kraftkomponente zwischen den Schneiden (18, 20) einzustellen.

12. Rotordüsekonverter zumindest nach Anspruch 2, **dadurch gekennzeichnet, dass**
eine Schneidkante (60) der ersten Schneide (18) und eine Schneidkante (62) der zweiten Schneide (20) dazu vorgesehen sind, einen Schnitt des Garns (12) nach einem Scherenprinzip auszuführen.

13. Rotordüsekonverter nach einem der vorhergehenden Ansprüche, **gekennzeichnet durch**
eine Einstellvorrichtung (24) für wenigstens eine Schneide (18, 20).

14. Rotordüsekonverter nach Anspruch 13, **dadurch gekennzeichnet, dass**
die Einstellvorrichtung (24) einen zur elastischen Verformung vorgesehenen Teilbereich (88) aufweist.

15. Rotordüsekonverter nach einem der vorhergehenden Ansprüche, **gekennzeichnet durch**
eine Auffangvorrichtung (28) für die Stapelfasern.

16. Rotordüsekonverter nach Anspruch 15, **dadurch gekennzeichnet, dass**
die Auffangvorrichtung (28) einen Kasten (30) und einen in den Kasten (30) mündenden Schacht (32) aufweist.

17. Rotordüsekonverter nach Anspruch 16, **dadurch gekennzeichnet, dass**
der Schacht (32) die Schneiden (18, 20) umgibt.

18. Rotordüsekonverter nach einem der Ansprüche 14 bis 17, **dadurch gekennzeichnet, dass**
die Auffangvorrichtung (28) eine Absaugungseinrichtung (34) aufweist.

19. Rotordüsekonverter nach einem der Ansprüche 14 bis 18, **dadurch gekennzeichnet, dass**
die Auffangvorrichtung (28) eine Separiereinrichtung (36) aufweist.

20. Rotordüsekonverter nach Anspruch 19, **dadurch gekennzeichnet, dass**
es sich bei der Separiereinrichtung um mindestens ein Leitblech (36) handelt.

21. Vorrichtung mit mehreren Rotordüsekonvertern nach einem der vorhergehenden Ansprüche.

22. Vorrichtung nach Anspruch 21, **gekennzeichnet durch** einen Antrieb (38), welcher die Rotordüsekonverter (10) mindestens teilweise antreibt.

23. Rotordüsekonverter nach Anspruch 22, **dadurch gekennzeichnet, dass**
es sich bei dem Antrieb um einen Umschlingungsantrieb mit einem Umschlingungsriemen (38) handelt, welcher eine beidseitige Verzahnung aufweist.

## Claims

1. Rotor nozzle converter (10) for converting one or more continuous filament yarn(s) (12) into staple fibres, having a rotor nozzle (14, 16) which has a rotor (14), and a blade (18), the rotor (14) having a channel (54) for guiding the yarn (12) through, and the nozzle function being integrated into the rotor (14), **characterized in that** the yarn is deflected in the rotor (14) by an angle of less than 90°.

2. Rotor nozzle converter according to Claim 1, **characterized by** a second blade (20).

3. Rotor nozzle converter according to Claim 2, **characterized in that** the second blade (20) is provided for acting as a counterblade with respect to the first blade (18).

4. Rotor nozzle converter according to Claim 2 or 3, **characterized in that** the second blade (20) is rotatably supported.

5. Rotor nozzle converter at least according to Claim 2, **characterized in that** the second blade (20) is fastened to the rotor (14).

6. Rotor nozzle converter at least according to Claim 2, **characterized in that** the second blade (20) covers an end side (26) of the rotor nozzle (14, 16) in a segment-like manner.

7. Rotor nozzle converter at least according to Claim 2, **characterized in that** a cutting edge (62) of the second blade (20) forms a secant with respect to an outlet opening (22) for the yarn (12).

8. Rotor nozzle converter at least according to Claim 2, **characterized in that** at least one cutting edge (60) of the first blade (18) and at least one cutting edge (62) of the second blade (20) arranged in a common plane in at least one operating mode.

9. Rotor nozzle converter at least according to Claim 2, **characterized in that** the first blade (18) and the second blade (20) are prestressed against one another in at least one operating mode.

10. Rotor nozzle converter at least according to Claim 9, **characterized in that** at least one cutting edge (60) of the first blade (18) and at least one cutting edge (62) of the second blade (20) have a tilt (94) with respect to one another, wherein the tilt (94) is provided to set a force component between the blades (18, 20) during a cutting operation by means of the cutting edges (60, 62).

11. Rotor nozzle converter at least according to Claim 9, **characterized in that** at least one cutting edge (60) has a shaped portion (96) which is provided to set a force component between the blades (18, 20) during a cutting operation by means of the cutting edges (60, 62).

12. Rotor nozzle converter at least according to Claim 2, **characterized in that** a cutting edge (60) of the first blade (18) and a cutting edge (62) of the second blade (20) are provided to carry out a cut of the yarn (12) according to a scissors principle.

13. Rotor nozzle converter according to one of the preceding claims, **characterized by** a setting device (24) for at least one blade (18, 20).

14. Rotor nozzle converter according to Claim 13, **characterized in that** the setting device (24) has a portion (88) which is provided for elastic deformation.

15. Rotor nozzle converter according to one of the preceding claims, **characterized by** a collecting device (28) for the staple fibres.

16. Rotor nozzle converter according to Claim 15, **characterized in that** the collecting device (28) has a box (30) and a chute (32) which opens into the box (30).

17. Rotor nozzle converter according to Claim 16, **characterized in that** the chute (32) surrounds the blades (18, 20).

18. Rotor nozzle converter according to one of Claims 14 to 17, **characterized in that** the collecting device (28) has an extraction apparatus (34).

19. Rotor nozzle converter according to one of Claims 14 to 18, **characterized in that** the collecting device (28) has a separating apparatus (36).

20. Rotor nozzle converter according to Claim 19, **characterized in that** the separating apparatus is at least one guide plate (36).

21. Device having a plurality of rotor nozzle converters according to one of the preceding claims.

22. Device according to Claim 21, **characterized by** a drive (38) which drives the rotor nozzle converters (10) at least partially.

23. Device according to Claim 22, **characterized in that** the drive is a wraparound drive with a wraparound belt (38) which has a two-sided toothing system,

## Revendications

1. Convertisseur à buse rotative (10) destiné à la conversion d'un ou de plusieurs fil(s) continu(s) (12) en fibres discontinues, comportant une buse rotative (14, 16) qui présente un rotor (14), et un couteau (18), le rotor (14) présentant un canal (54) pour le guidage du fil (12) et la fonction de buse étant intégrée dans le rotor (14), **caractérisé en ce que** le fil est dévié dans le rotor (14) d'un angle de moins de 90°.

2. Convertisseur à buse rotative selon la revendication 1, **caractérisé par** un deuxième couteau (20).

3. Convertisseur à buse rotative selon la revendication 2, **caractérisé en ce que** le deuxième couteau (20) est prévu pour opérer comme contre-couteau par rapport au premier couteau (18).

4. Convertisseur à buse rotative selon la revendication 2 ou 3, **caractérisé en ce que** le deuxième couteau (20) est monté de façon rotative.

5. Convertisseur à buse rotative au moins selon la revendication 2, **caractérisé en ce que** le deuxième couteau (20) est fixé sur le rotor (14).

6. Convertisseur à buse rotative au moins selon la revendication 2, **caractérisé en ce que** le deuxième couteau (20) recouvre à la manière d'un segment une face frontale (26) de la buse rotative (14, 16).

7. Convertisseur à buse rotative au moins selon la revendication 2, **caractérisé en ce qu'**une arête de coupe (62) du deuxième couteau (20) forme une sécante par rapport à une ouverture de sortie (22) du fil (12).

8. Convertisseur à buse rotative au moins selon la revendication 2, **caractérisé en ce qu'**au moins une arête de coupe (60) du premier couteau (18) et au moins une arête de coupe (62) du deuxième couteau (20) sont situées dans un plan commun dans au moins un mode de fonctionnement.

9. Convertisseur à buse rotative au moins selon la revendication 2, **caractérisé en ce que** le premier couteau (18) et le deuxième couteau (20) sont précontraints l'un contre l'autre dans au moins un mode de fonctionnement.

10. Convertisseur à buse rotative au moins selon la revendication 9, **caractérisé en ce qu'**au moins une arête de coupe (60) du premier couteau (18) et au moins une arête de coupe (62) du deuxième couteau (20) présentent l'une par rapport à l'autre un défaut d'alignement angulaire (94), qui est prévu pour régler une composante de force entre les couteaux (18, 20) lors d'une opération de coupe au moyen des arêtes de coupe (60, 62).

11. Convertisseur à buse rotative au moins selon la revendication 9, **caractérisé en ce qu'**au moins une arête de coupe (60) présente une déformation (96), qui est prévue pour régler une composante de force entre les couteaux (18, 20) lors d'une opération de coupe au moyen des arêtes de coupe (60, 62).

12. Convertisseur à buse rotative au moins selon la revendication 2, **caractérisé en ce qu'**une arête de coupe (60) du premier couteau (18) et une arête de coupe (62) du deuxième couteau (20) sont prévues pour exécuter une coupe du fil (12) selon un principe de cisaillement.

13. Convertisseur à buse rotative selon l'une quelconque des revendications précédentes, **caractérisé par** un dispositif de réglage (24) pour au moins un couteau (18, 20).

14. Convertisseur à buse rotative selon la revendication 13, **caractérisé en ce que** le dispositif de réglage (24) présente une région partielle (88) prévue pour la déformation élastique.

15. Convertisseur à buse rotative selon l'une quelconque des revendications précédentes, **caractérisé par** un dispositif de capture (28) pour les fibres discontinues.

16. Convertisseur à buse rotative selon la revendication 15, **caractérisé en ce que** le dispositif de capture (28) présente une caisse (30) et un puits (32) débouchant dans la caisse (30).

17. Convertisseur à buse rotative selon la revendication 16, **caractérisé en ce que** le puits (32) entoure les couteaux (18, 20).

18. Convertisseur à buse rotative selon l'une quelconque des revendications 14 à 17, **caractérisé en ce que** le dispositif de capture (28) présente un dispositif d'aspiration (34).

19. Convertisseur à buse rotative selon l'une quelconque des revendications 14 à 18, **caractérisé en ce que** le dispositif de capture (28) présente un dispositif de séparation (36).

20. Convertisseur à buse rotative selon la revendication 19, **caractérisé en ce que** le dispositif de séparation comporte au moins un déflecteur (36).

21. Dispositif comportant plusieurs convertisseurs à buse rotative selon l'une quelconque des revendications précédentes.

22. Dispositif selon la revendication 21, **caractérisé par** un entraînement (38), qui entraîne au moins partiellement les convertisseurs à buse rotative (10).

23. Dispositif selon la revendication 22, **caractérisé en ce que** l'entraînement est un entraînement à enroulement avec une courroie enroulée (38), qui présente une denture sur les deux faces.
